# EUROPÄISCHE PATENTSCHRIFT

(11) **EP 1 130 334 B1**
(45) Veröffentlichungstag und Bekanntmachung des Hinweises auf die Patenterteilung: **14.01.2004**
(21) Anmeldenummer: 00104242.3
(22) Anmeldetag: 02.03.2000
(51) Int. Cl.: F24F 11/04

(54) **Volumenstromregler, insbesondere für klimatechnische Anlagen**
Volume flow regulator in particular for air conditioning systems
Régulateur de débit en particulier pour les installations de conditionnement d'air

(43) Veröffentlichungstag der Anmeldung: 05.09.2001
(73) Patentinhaber: Gebrüder Trox, GmbH, D-47506 Neukirchen-Vluyn (DE)
(72) Erfinder: Baumeister, Gregor, 47802 Krefeld (DE); Sadkowski, Manfred, 47608 Geldern (DE); Sefker, ThomasDr., 47506 Neuk.-Vluyn (DE); Wedler, Sven, 47506 Neuk.-Vluyn (DE); Grefkes, Wolfgang, 47798 Krefeld (DE); Rohde, Christoph, 45470 Mühlheim/Ruhr (DE)
(74) Vertreter: DR. STARK & PARTNER

(56) Entgegenhaltungen:
- WO-A-99/31442
- CH-A- 325 380
- DE-A- 2 222 060

## Beschreibung

Die Erfindung betrifft einen Volumenstromregler, insbesondere für klimatechnische Anlagen, mit einem in einem Kanal um eine quer zur Strömungsrichtung eines Gases verlaufende Achse verschwenkbaren Drosselelement, wobei das Drosselelement unter Einwirkung des anströmenden Gases aus der Offenstellung in die Schließstellung verschwenkt wird und bei sich verringerndem Volumenstrom wieder in die Offenstellung zurückschwenkt.

Derartige Volumenstromregler sind in verschiedenen Ausführungen bekannt. Sie arbeiten mechanisch selbsttätig. Als Drosselelemente können Drosselklappen oder Schiebeelemente vorgesehen sein. Bei einem bekannten Volumenstromregler ist eine Drosselklappe vorgesehen, die um eine quer zur Strömungsrichtung des Gases verlaufende, in der Mitte des Kanals angeordnete Achse verschwenkbar ist. An dem der Achse gegenüberliegenden Ende der Drosselklappe ist ein kreisförmig ausgebildeter Winkel. Dieser Winkel dient zur Abdichtung gegenüber einem bis in die Mitte des Kanals hineinragenden ortsfesten Kanalblech.

Die Drosselklappe unterteilt den Kanal in Strömungsrichtung derart, dass auf der einen Seite der Drosselklappe ein Stauraum gebildet wird und auf der anderen Seite die Gasauslassöffnung liegt. Bei geringem Druck des anströmenden Gases befindet sich die Drosselklappe mit dem Winkel in dem Stauraum. Sobald die Differenz zwischen dem Gesamtdruck und dem statischen Druck in dem Stauraum größer als der statische Druck in der Gasauslassöffnung ist, wird die Drosselklappe mit dem Winkel in die Gasauslassöffnung verschwenkt, so dass die Strömung reduziert bzw. unterbrochen wird.

Nachteilig ist, dass aufgrund der Anordnung der Drosselklappe in der Offenstellung lediglich ein geringer Durchströmquerschnitt bezogen auf den Kanalquerschnitt in Strömungsrichtung gesehen vor dem Volumenstromregler zur Verfügung steht. Außerdem unterliegen derartige Drosselklappen einem erhöhten Verschleiß, da auf die Drosselklappe selbst ein Drehmoment wirkt.

Aufgabe der Erfindung ist es daher, einen Volumenstromregler anzugeben, dessen maximal verfügbarer Austrittsquerschnitt im Bereich des Drosselelementes im Wesentlichen dem Kanalquerschnitt in Strömungsrichtung gesehen vor dem Volumenstromregler entspricht und der darüber hinaus konstruktiv einfach aufgebaut ist.

Diese Aufgabe wird dadurch gelöst, dass das Drosselelement aus einem an zumindest einem Drehschenkel angeformten, zylindermantelförmig ausgebildeten Flügel, dessen Radius in etwa der Länge des Drehschenkels entspricht, besteht, wobei an dem Drehschenkel wenigstens ein Flächenelement vorgesehen ist, und dass die Achse des Drehschenkels in geringem Abstand zu einer Wand des Kanals angeordnet ist. In der Offenstellung befindet sich der Flügel in etwa parallel zu einer Wand des Kanals, so dass der maximal zur Verfügung stehende Austrittsquerschnitt im Bereich des Flügels nicht wesentlich kleiner als der Querschnitt des Kanals vor dem Volumenstromregler ist. Der Flügel selbst unterliegt nahezu keinem Verschleiß, da aufgrund der radialen Anordnung des Flügels um die Achse kein Drehmoment auf dem Flügel,selbst wirkt. Der Antrieb des Flügels erfolgt durch das(die) Flächenelement(e). Bei niedrigem Druck ist entweder kein oder lediglich ein geringes Verschwenken des Flügels zu verzeichnen, während bei hohem Volumenstrom durch das Auftreffen des anströmenden Gases auf das(die) Flächenelement(e) der Flügel mehr und mehr in die Schließstellung bewegt wird. Jedes Flächenelement kann z. B. als Prallplatte ausgebildet sein.

Aus der Patentschrift CH-A-325 380 ist ein Volumenstromregler mit den Merkmalen des Oberbegriffs von Anspruch 1 bekannt.

Die Einstellung eines Sollwertes, bei dem der Volumenstromregler mittels des Flügels die Strömung des Gases unterbricht, kann durch die Anzahl an Flächenelementen bestimmt werden. Bei steigender Anzahl an Flächenelementen wird der zur Verfügung stehende Strömungsquerschnitt im Bereich des Volumenstromreglers verringert, so dass der Flügel, der durch das(die) von dem Gas angeströmten Flächenelement(e) angetrieben wird, die Strömung des Gases schon bei geringen Volumenströmen reduziert bzw. unterbricht.

Der/Die Drehschenkel können entweder an der von dem Volumenstrom angeströmten Stirnseite des Flügels oder etwa mittig an dem Flügel angeformt sein.

Damit in der Schließstellung des Flügels ein größerer Bereich des Strömungsquerschnitts des Kanals abgedeckt wird, kann eine Stauleiste vorgesehen sein, die zum Abschluss der Wand des Kanals zum Flügel unter Bildung eines geringen Spaltes entsprechend angeordnet und ausgebildet ist.

Jedes Flächenelement kann an den Drehschenkeln z. B. angeformt oder angeschraubt sein. Damit aber die Anzahl an Flächenelementen leicht und schnell verändert werden kann, bietet sich an, wenn das(die) Flächenelement(e) mittels einer Clips- bzw. Rastverbindung angebracht ist(sind). Hierdurch ist ein einfaches Lösen und Befestigen der Flächenelemente möglich.

Bei einer anderen Variante der Sollwertverstellung kann in dem Bereich der Wand des Kanals, an dem der Flügel bei vollständiger Schließstellung anliegt, ein Strömungsquerschnittsverringerungselement vorgesehen sein. Durch das Strömungsquerschnittsverringerungselement wird der Strömungsquerschnitt im Bereich des Volumenstromreglers verringert, und der Flügel liegt in der Schließstellung früher an der Wand an.

Zweckmäßigerweise kann das Strömungsquerschnittsverringerungselement als ein quer zur Strömungsrichtung angeordnetes, insbesondere in der Neigung verstellbares Leitblech ausgebildet sein, wobei die Neigung des Leitbleches vorzugsweise von außerhalb des Kanals verstellbar ist.

Sofern eine Verstellung des Strömungsquerschnittsverringerungselementes nicht gewünscht ist, kann das Strömungsquerschnittsverringerungselement integraler Bestandteil der Wand des Kanals sein. In diesem Fall kann die entsprechende Wand einfach abgeschrägt sein.

Eine andere Möglichkeit der Vorgabe eines Sollwerts besteht darin, dass an dem(den) Drehschenkel(n) vorzugsweise anströmseitig eine Feder angreift. Durch die spezifische Federkraft wird vorgegeben, ab welchem Volumenstrom der Flügel verschwenkt wird. Es ist aber auch durchaus denkbar, dass auf der Abströmseite der Drehschenkel beispielsweise eine Blattfeder vorgesehen ist.

Um zu verhindern, dass der Flügel während der Regelung in Schwingungen gerät, kann(können) der(die) Drehschenkel mit einem Dämpfer, insbesondere Schwingungsdämpfer ausgerüstet sein. Die Dämpfung kann entweder durch Reibung erfolgen, wobei beispielsweise zwei Feststoffe durch direkten Kontakt aufeinanderreiben, oder durch hydraulische oder pneumatische Effekte bewirkt werden. Aber auch eine magnetische berührungslose Dämpfung ist möglich. Hierzu ist beispielsweise an dem(den) Drehschenkel(n) ein entsprechend der Verschwenkung ausgelenktes, sich durch ein Magnetfeld eines Magneten bewegendes metallisches Dämpfungselement vorgesehen. Bei Bewegung wird in dem Dämpfungselement ein Strom erzeugt, und ein Magnetfeld in dem Dämpfungselement induziert. Dieses in dem Dämpfungselement induzierte Magnetfeld tritt in Wechselwirkung mit dem Magnetfeld des Magneten, wobei sich beide Magnetfelder nun anziehen, so dass die Schwingungen gedämpft werden.

Im Folgenden wird ein in den Zeichnungen dargestelltes Ausführungsbeispiel der Erfindung erläutert. Es zeigen:
- Fig. 1: einen Längsschnitt durch einen erfindungsgemäßen Volumenstromregler mit einem Flügel, an dessen einer Stirnseite zwei Drehschenkel angeformt sind,
- Fig. 2: eine Draufsicht auf den Gegenstand nach Fig. 1 entgegen die Strömungsrichtung,
- Fig. 3: einen Längsschnitt durch einen erfindungsgemäßen Volumenstromregler mit einem etwa mittig an Drehschenkeln angeformten Flügel,
- Fig. 4: einen Längsschnitt durch einen erfindungsgemäßen Volumenstromregler mit einem in der Neigung verstellbaren Leitblech und
- Fig. 5: einen Längsschnitt durch einen erfindungsgemäßen Volumenstromregler mit einer Feder.

In allen Figuren werden für gleiche oder gleichartige Bauteile die gleichen Bezugszeichen verwendet.

Fig. 1 zeigt einen Volumenstromregler 1, der in einer nicht dargestellten klimatechnischen Anlage wie z. B. Klimaanlage eingebaut ist. Der Volumenstromregler 1 besteht aus Wänden 2, die einen Kanal bilden. In dem Volumenstromregler 1 befinden sich zwei Drehschenkel 3, die mit ihrem einen Ende drehbar um eine Achse 4 gelagert sind. Die Achse 4 ist dabei in geringem Abstand zu der in dieser Figur oben dargestellten Wand 2 des Volumenstromreglers 1 angeordnet.

An dem der Achse 4 gegenüberliegenden Ende der Drehschenkel 3 ist als Drosselelement ein Flügel 5 angeformt, der in etwa zylindermantelförmig geformt ist. In dem in Fig. 1 dargestellten Ausführungsbeispiel sind die Drehschenkel 3 an der der Strömung (a) eines Gases zugewandten Stirnseite des Flügels 5 angeformt. Der Radius des Flügels 5 entspricht in etwa der Länge der Drehschenkel 3.

An der in Fig. 1 unten dargestellten Wand 2 des Volumenstromreglers 1 ist auf der der Strömung (a) des Gases abgewandten Seite der Drehschenkel 3 eine Stauleiste 6 angeformt. Die Höhe und Ausrichtung der Stauleiste 6 ist so gewählt, dass zwischen dem Flügel 5 und der Oberkante der Stauleiste 6 während des kompletten Schwenkwegs ein geringer Spalt 7 verbleibt.

Wie auch in Fig. 2 deutlich zu erkennen ist, sind zwischen den Drehschenkeln 3 Flächenelemente 8 als Antriebsmittel für den Flügel 5 vorgesehen. Die Strömung (a) des Gases strömt gegen die Flächenelemente 8, so dass die Drehschenkel 3 zusammen mit dem Flügel 5 und den Flächenelementen 8 aus der mit durchgezogenen Linien dargestellte Position in Richtung des Pfeiles 9 in die mit gestrichelten Linien dargestellte Position verschwenkt werden und so die Strömung (a) des Gases entsprechend verringert wird. In der gestrichelt dargestellten Stellung ist die Strömung (a) des Gases bereits teilweise unterbrochen.

Zur Sollwerteinstellung kann die Anzahl an Flächenelementen 8, die beispielsweise eingeklebt oder eingeschraubt sein können, variiert werden. Es sind aber auch Rast- bzw. Clipsverbindungen denkbar. Je mehr Flächenelemente 8 vorgesehen sind, desto eher schwenkt der Volumenstromregler 1 in die Schließstellung und reduziert die Strömung (a) des Gases.

Bei dem in Fig. 1 dargestellten Ausführungsbeispiel ist ein vollständiges Verschließen durch den Flügel 5 nicht möglich, da der Flügel 5 nur verschwenken kann, solange zwischen dem Flügel 5 und der Wand 2 eine Strömung herrscht. Bei vollständigem Verschließen wäre der Druck auf beiden Seiten der Flächenelemente 8 gleich. In diesem Fall wäre keine Druckdifferenz über die Flächenelemente 8 zum Antrieb des Flügels 5 vorhanden.

Fig. 3 zeigt ein anderes Ausführungsbeispiel, bei dem eine Stauleiste 6 nicht erforderlich ist, da der Flügel 5 gegen die Strömungsrichtung (a) verlängert wurde. Schwenkt der Flügel 5 in die gestrichelt dargestellte Stellung, so bewirkt der auf der Anströmseite der Drehschenkel 3 vorgesehene Bereich des Flügels 5 eine hinreichende Abdichtung gegenüber der in dieser Figur unteren Wand 2.

In Fig. 4 ist in dem Volumenstromregler 1 zusätzlich ein Strömungsquerschnittsverringerungselement 10 vorgesehen, das den Schwenkweg des Flügels 5 in Richtung des Pfeiles 9 begrenzt. In dem dargestellten Ausführungsbeispiel ist das Strömungsquerschnittsverringerungselement 10 als Leitblech 11 ausgebildet, das in der Neigung in Richtung des Pfeils 12 verstellbar ist.

Fig. 5 zeigt ein weiteres Ausführungsbeispiel eines erfindungsgemäßen Volumenstromreglers 1, bei dem auf der Anströmseite der Drehschenkel 3 eine Feder 13 zur Vorgabe eines Sollwerts vorgesehen ist. Übersteigt die Geschwindigkeit der Strömung (a), die auf die Flächenelemente 8 trifft, die Federkraft der Feder 13, so werden die Drehschenkel 3 mit dem Flügel 5 in Richtung des Pfeils 9 verschwenkt.

## Patentansprüche

1. Volumenstromregler (1), insbesondere für klimatechnische Anlagen, mit einem in einem Kanal um eine quer zur Strömungsrichtung (a) eines Gases verlaufende Achse (4) verschwenkbaren Drosselelement (5), wobei das Drosselelement (5) unter Einwirkung des anströmenden Gases aus der Offenstellung in die Schließstellung verschwenkt wird und bei sich verringerndem Volumenstrom wieder in die Offenstellung zurückschwenkt, wobei das Drosselelement (5) aus einem an zumindest einem Drehschenkel (3) angeformten, zylindermantelförmig ausgebildeten Flügel (5), dessen Radius in etwa der Länge des Drehschenkels (3) entspricht, besteht, und dass die Achse (4) des Drehschenkels (3) in geringem Abstand zu einer Wand (2) des Kanals angeordnet ist, **dadurch gekennzeichnet, daß** an dem Drehschenkel (3) wenigstens ein Flächenelement (8) vorgesehen ist.

2. Volumenstromregler (1) nach Anspruch 1, **dadurch gekennzeichnet, dass** der(die) Drehschenkel (3) an der von dem Volumenstrom angeströmten Stirnseite des Flügels (5) angeformt ist (sind) .

3. Volumenstromregler (1) nach Anspruch 1, **dadurch gekennzeichnet, dass** der(die) Drehschenkel (3) etwa mittig an dem Flügel (5) angeformt ist (sind) .

4. Volumenstromregler (1) nach einem der Ansprüche 1 bis 3, **dadurch gekennzeichnet, dass** eine Stauleiste (6) vorgesehen ist, die zum Abschluss der Wand (2) des Kanals zum Flügel (5) unter Bildung eines geringen Spaltes (7) entsprechend angeordnet und ausgebildet ist.

5. Volumenstromregler (1) nach einem der Ansprüche 1 bis 4, **dadurch gekennzeichnet, dass** das(die) Flächenelement(e) (8) mittels einer Clips- bzw. Rastverbindung angebracht ist (sind) .

6. Volumenstromregler (1) nach einem der Ansprüche 1 bis 5, **dadurch gekennzeichnet, dass** in dem Bereich der Wand (2) des Kanals, an dem der Flügel (5) bei vollständiger Schließstellung anliegt, ein Strömungsquerschnittsverringerungselement (10) vorgesehen ist.

7. Volumenstromregler (1) nach Anspruch 6, **dadurch gekennzeichnet, dass** das Strömungsquerschnittsverringerungselement (10) als ein quer zur Strömungsrichtung (a) angeordnetes, insbesondere in der Neigung verstellbares Leitblech (11) ausgebildet ist.

8. Volumenstromregler (1) nach Anspruch 7, **dadurch gekennzeichnet, dass** die Neigung des Leitbleches (11) von außerhalb des Kanals verstellbar ist.

9. Volumenstromregler (1) nach Anspruch 6, **dadurch gekennzeichnet, dass** das Strömungsquerschnittsverringerungselement (10) integraler Bestandteil der Wand (2) des Kanals ist.

10. Volumenstromregler (1) nach einem der Ansprüche 1 bis 9, **dadurch gekennzeichnet, dass** an dem(den) Drehschenkel(n) (3) eine Feder (13) angreift.

11. Volumenstromregler (1) nach einem der Ansprüche 1 bis 10, **dadurch gekennzeichnet, dass** der(die) Drehschenkel (3) mit einem Dämpfer, insbesondere Schwingungsdämpfer ausgerüstet ist (sind).

## Claims

1. Volumetric flow regulator (1), more especially for air-conditioning systems, said regulator having a throttle member (5), which is pivotable in a channel about an axis (4) extending transversely relative to the flow direction (a) of a gas, the throttle member (5) being pivoted from the open position into the closed position by the effect of the traversing gas and pivoting back again into the open position as the volumetric flow reduces, the throttle member (5) comprising a vane (5), which is provided on at least one rotary limb (3) and is in the form of a cylinder jacket/casing, the radius of said vane corresponding substantially to the length of the rotary limb (3), and the axis (4) of the rotary limb (3) being disposed at a short spacing from a wall (2) of the channel, **characterised in that** at least one surface element (8) is provided on the rotary limb (3).

2. Volumetric flow regulator (1) according to claim 1, **characterised in that** the rotary limb(s) (3) is (are) provided on the end face of the vane (5) traversed by the volumetric flow.

3. Volumetric flow regulator (1) according to claim 1, **characterised in that** the rotary limb(s) (3) is (are) provided substantially centrally on the vane (5).

4. Volumetric flow regulator (1) according to one of claims 1 to 3, **characterised in that** a deflection bar (6) is provided, which is appropriately disposed and configured in order to terminate the wall (2) of the channel relative to the vane (5), thereby forming a small gap (7).

5. Volumetric flow regulator (1) according to one of claims 1 to 4, **characterised in that** the surface element(s) (8) is (are) attached by means of a clip-in or locking connection.

6. Volumetric flow regulator (1) according to one of claims 1 to 5, **characterised in that** a means (10) for reducing the cross-section of flow is provided in the region of the wall (2) of the channel, against which the vane (5) abuts in the fully closed position.

7. Volumetric flow regulator (1) according to claim 6, **characterised in that** the means (10) for reducing the cross-section of flow is in the form of a baffle plate (11), which is disposed transversely relative to the flow direction (a) and is more especially adjustable in respect of its inclination.

8. Volumetric flow regulator (1) according to claim 7, **characterised in that** the inclination of the baffle plate (11) is adjustable from outside the channel.

9. Volumetric flow regulator (1) according to claim 6, **characterised in that** the means (10) for reducing the cross-section of flow is an integral component part of the wall (2) of the channel.

10. Volumetric flow regulator (1) according to one of claims 1 to 9, **characterised in that** a spring (13) co-operates with the rotary limb(s) (3).

11. Volumetric flow regulator (1) according to one of claims 1 to 10, **characterised in that** the rotary limb(s) (3) is (are) provided with a damper, more especially a vibration damper.

## Revendications

1. Régulateur de débit (1), en particulier pour les installations de conditionnement d'air, avec un élément d'étranglement (5) pivotant autour d'un axe (4) transversal à la direction d'écoulement (a) d'un gaz dans un conduit, dans lequel l'élément d'étranglement (5) se déplace de la position ouverte dans la position fermée sous l'effet du gaz affluant et revient dans la position fermée lorsque le débit diminue, dans lequel l' élément d'étranglement (5) est constitué d'une ailette en forme d'enveloppe de cylindre formée sur au moins une jambe pivotante (3) et dont le rayon correspond environ à la longueur de la jambe pivotante (3), et dans lequel l'axe (4) de la jambe pivotante (3) est situé à faible distance d'une paroi (2) du conduit, **caractérisé par le fait qu'**il est prévu au moins un élément plan (8) sur la jambe pivotante (3).

2. Régulateur de débit (1) selon la revendication 1, **caractérisé par le fait que** la/les jambe(s) pivotante(s) (3) est/sont formée(s) sur la partie frontale de l'ailette (5) attaquée par le débit.

3. Régulateur de débit (1) selon la revendication 1, **caractérisé par le fait que** la/les jambe(s) pivotante(s) est/sont formée(s) à peu près au milieu de l'ailette (5).

4. Régulateur de débit (1) selon l'une des revendications 1 à 3, **caractérisé par le fait qu'**il est prévu une nervure d'étranglement (6) qui est disposée et formée de manière à fermer la paroi (2) du conduit par rapport à l'ailette (5) en formant une étroite fente (7).

5. Régulateur de débit (1) selon l'une des revendications 1 à 4, **caractérisé par le fait que** le(s) élément(s) plan(s) (8) sont fixés au moyen d'une liaison par clips ou par crans.

6. Régulateur de débit (1) selon l'une des revendications 1 à 5, **caractérisé par le fait qu'**il est prévu un élément de réduction de la section de passage (10) au niveau de la paroi (2) du conduit contre laquelle l'ailette (5) bute en position de fermeture complète.

7. Régulateur de débit (1) selon l'une des revendications 1 à 6, **caractérisé par le fait que** l'élément de réduction de la section de passage (10) est une tôle déflectrice (11) disposée transversalement à la direction d'écoulement (a), en particulier à l'inclinaison réglable.

8. Régulateur de débit (1) selon la revendication 7, **caractérisé par le fait que** l'inclinaison de la tôle déflectrice (11) est réglable depuis l'extérieur du conduit.

9. Régulateur de débit (1) selon la revendication 6, **caractérisé par le fait que** l'élément de réduction de la section de passage (10) fait partie intégrante de la paroi (2) du conduit.

10. Régulateur de débit (1) selon l'une des revendications 1 à 9, **caractérisé par le fait qu'**un ressort (13) agit sur la/les jambe(s) pivotante(s) (3).

11. Régulateur de débit (1) selon l'une des revendications 1 à 10, **caractérisé par le fait que** la/les jambe(s) pivotante(s) (3) est/sont équipée(s) d'un amortisseur, en particulier d'un amortisseur de vibrations.
